# FASCICULE DE BREVET EUROPEEN

(11) **EP 0 630 079 B1**
(45) Date de publication et mention de la délivrance du brevet: **07.05.1997**
(21) Numéro de dépôt: 94401319.2
(22) Date de dépôt: 13.06.1994
(51) Int. Cl.: H01R 13/703

(54) **Dispositif de terminaison d'abonné**
Teilnehmeranschlussvorrichtung
Subscriber termination device

(30) Priorité: 16.06.1993 FR 9307260
(43) Date de publication de la demande: 21.12.1994
(73) Titulaire: ALCATEL CABLE INTERFACE, F-08330 Vrigne aux Bois (FR)
(72) Inventeur: Dupont, Michel, F-08410 Boulzicourt (FR)
(74) Mandataire: Buffiere, Michelle

(56) Documents cités:
- EP-A- 0 038 431
- EP-A- 0 038 745
- EP-A- 0 290 373
- WO-A-92/15128
- US-A- 5 074 801
- US-A- 5 160 273

## Description

La présente invention porte sur un dispositif de terminaison d'abonné, assurant le raccordement d'une ou de plusieurs lignes extérieures notamment d'un réseau téléphonique ou informatique dites lignes d'entrée du dispositif à une ou des lignes intérieures de distribution chez l'abonné dites lignes de sortie du dispositif.

Un tel dispositif de terminaison peut consister en une prise de raccordement d'une ligne d'entrée à une seule ligne de sortie ou à deux lignes des sortie en parallèle, ces deux dernières lignes constituant une ligne de sortie double par opposition à la seule ligne de sortie simple précédente.

Il peut tout aussi bien consister en un coffret de raccordement, assurant le raccordement de plusieurs lignes d'entrée à autant de lignes de sortie possibles, chacune simple ou double. Un tel coffret de raccordement est en pratique équivalent à un ensemble de prises de raccordement des différentes lignes d'entrée aux lignes de sortie, rassemblant les éléments de connectique des prises de cet ensemble sur une même plaque support et dans le coffret.

En regard de l'application du dispositif de terminaison au domaine téléphonique ou au domaine informatique, on précise simplement que les lignes d'entrée et de sortie comportent chacune deux conducteurs pour la première application indiquée et de quatre à huit conducteurs, voire même un conducteur supplémentaire de masse, pour la deuxième application.

Pour séparer chaque ligne d'entrée de la ligne de sortie simple ou double qui lui est raccordée par le dispositif de terminaison, en vue notamment de faciliter les éventuels problèmes d'exploitation et de maintenance, il a été préconisé de prévoir sur le dispositif de terminaison un accès direct de raccordement à chaque ligne d'entrée. Cet accès direct forme un connecteur par ligne d'entrée. Le connecteur raccordé à la ligne d'entrée est accessible sur le dispositif de terminaison. Il permet l'enfichage possible d'un connecteur complémentaire de cordon de liaison d'un poste d'abonné, pour le raccordement direct de ce poste à la ligne d'entrée par le dispositif de terminaison, ce poste d'abonné étant normalement raccordé à la ligne de sortie qui est elle-même raccordée à la ligne d'entrée dans le dispositif.

En outre, il a été préconisé que chaque connecteur sur le dispositif de terminaison d'abonné soit adaptable à divers types possibles de connecteurs de poste d'abonné ou du cordon de liaison de ce poste.

Le document EP-A-0 038 431 divulgue un dispositif de raccordement, qui comporte un connecteur femelle, monté dans un boîtier de protection extérieure et porté ou défini sur un support formant socle arrière du boîtier, et une fiche mâle choisie parmi plusieurs fiches mâles d'un même type, ces fiches mâles du même type étant enfichables dans un logement correspondant du connecteur femelle à travers une ouverture avant également correspondante du boîtier, mais étant entre elles de fonctions différentes. Ces fiches mâles sont du type conjoncteur téléphonique standard, ayant un jambage d'enfichage de section droite en T. Elles portent des languettes de contact sur leur jambage d'enfichage, qui sont prévues selon les fonctions souhaitées de chaque fiche mâle quand celle-ci est enfichée dans le connecteur femelle. Le connecteur femelle est équipé d'éléments de contact, en forme de ressorts plats élastiques s'étendant dans le logement entre les parties avant et arrière de celui-ci. En particulier dans un premier mode de réalisation, ces éléments de contact sont deux à deux en vis-à-vis dans le logement, en venant en pression l'un contre l'autre dans la partie arrière du logement et en étant bombés mais restant distants l'un de l'autre dans sa partie avant.

La présente invention a pour but d'équiper un tel dispositif de terminaison d'un tel connecteur, raccordé à chaque ligne d'entrée de manière simple et maintenant le raccordement de cette ligne d'entrée à la ligne de sortie simple ou double correspondante en l'absence du raccordement direct d'un poste d'abonné sur le dispositif, mais assurant l'isolement électrique de ces lignes dans les conditions contraires.

Elle a également pour but de rendre chaque connecteur adaptable à différents types possibles de connecteurs de poste d'abonné ou du cordon de liaison de celui-ci, sans pour autant donner lieu à un encombrement supplémentaire sur le dispositif de terminaison.

Elle a en outre pour autre but de permettre avantageusement différents modes de fixation du dispositif de terminaison, sur un mur ou un rail notamment, sans que le mode de fixation adopté ait une incidence sur le raccordement de chaque ligne d'entrée à la ligne de sortie simple ou double correspondante et sur le raccordement direct possible du poste d'abonné sur le connecteur prévu à cet effet du dispositif de terminaison.

Elle a avantageusement pour but supplémentaire quel que soit le mode de fixation adopté de permettre une protection du dispositif de terminaison vis-à-vis de l'humidité, ainsi qu'une protection des points de raccordement de chaque ligne d'entrée d'une part à la ligne de sortie simple ou double et d'autre part au connecteur.

La présente invention a pour objet un dispositif de terminaison d'abonné, assurant le raccordement des conducteurs d'au moins une ligne d'entrée à ceux d'au moins une ligne de sortie correspondant à chaque ligne d'entrée, comportant :
- une structure de protection extérieure, dite boîtier, ayant une ouverture dite avant sur une paroi avant,
- un support d'équipement dans le boîtier,
- des premiers contacts de raccordement pour chaque ligne d'entrée et des deuxièmes contacts de raccordement pour chaque ligne de sortie correspondante, portés par ledit support d'équipement, reliés d'une part aux conducteurs desdites lignes à raccorder et ayant d'autre part des premières extrémités élastiquement en pression dans une partie arrière dudit boîtier, en regard de ladite ouverture avant,
- un connecteur femelle, affecté à chaque ligne d'entrée et porté par ledit support d'équipement, ayant un logement ouvert sur une partie avant du connecteur en regard de ladite ouverture avant et équipé de premiers contacts d'accès, lesdits contacts d'accès étant d'une part reliés aux conducteurs de cette ligne d'entrée et d'autre part accessibles par la partie avant dudit connecteur et l'ouverture avant dudit boîtier,
- lesdites premières extrémités des contacts de raccordement de la ligne d'entrée à chaque ligne de sortie correspondante étant reçues dans une partie arrière dudit logement dudit connecteur affecté à cette ligne d'entrée,
- lesdits contacts d'accès comportant lesdits premiers contacts de raccordement, s'étendant, en outre, dans ledit logement de la partie arrière à la partie avant dudit logement, du connecteur sensiblement, en étant rétractables vers un premier bord dudit logement, et
caractérisé en ce que :
- un moyen amovible d'adaptation dudit connecteur femelle à une première fiche mâle, parmi différentes fiches mâles standard, est monté sur au moins la partie avant du connecteur et reçu dans ladite ouverture avant.

Le dispositif présente avantageusement en outre au moins l'une des caractéristiques additionnelles suivantes :
- les premiers contacts de raccordement présentent un bossage saillant dans une partie dite médiane du logement.
- les deuxièmes contacts de raccordement débouchent dans la partie arrière dudit logement sensiblement transversalement à un deuxième bord opposé au premier bord dudit logement.
- le connecteur femelle divise ledit support d'équipement, en une-première et une deuxième partie latérale, recevant la ligne d'entrée et chaque ligne de sortie correspondante, respectivement, et le dispositif comporte en outre un premier module de connexion affecté à chaque ligne d'entrée, porté par ladite première partie latérale du support d'équipement et relié aux premiers contacts de raccordement pour cette ligne d'entrée, et au moins un deuxième module de connexion affecté à chaque ligne de sortie correspondant à la ligne d'entrée considérée, porté par la deuxième partie latérale du support d'équipement, et relié aux deuxièmes contacts de raccordement pour chaque ligne de sortie correspondante.
- ledit premier module de connexion est équipé de troisièmes contacts de raccordement ayant une première extrémité autodénudante interne audit premier module de connexion et reliée à la ligne d'entrée concernée, et le dispositif comporte en outre une borne de liaison portée par la première partie latérale du support d'équipement, recevant et raccordant les parties terminales opposées aux premières extrémités des premiers et troisièmes contacts de raccordement, pour cette ligne d'entrée.
- ledit dispositif comporte en outre un module de filtrage, affecté à chaque ligne d'entrée et monté sur ledit support d'équipement, ayant des sorties reliées chacune à l'un desdits premiers et troisièmes contacts de raccordement pour la même ligne d'entrée.
- ledit dispositif comporte en outre d'une part un module de protection dit parafoudre, affecté à chaque ligne d'entrée et monté sur ledit support d'équipement, ayant des pattes de protection de ligne reliées chacune à l'un desdits premiers et troisièmes contacts de raccordement pour la même ligne d'entrée et une patte de masse, et d'autre part une borne de masse portée par ledit support d'équipement et à laquelle est reliée ladite patte de masse.
- ledit dispositif comporte en outre au moins un plastron de protection, s'étendant dans la partie avant du boîtier et recouvrant au moins la première partie latérale du support d'équipement.
- ledit logement est divisé en une partie étroite de liaison à pression desdits premiers et deuxièmes contacts de raccordement et reçoit ledit moyen amovible d'adaptation constitué sélectivement par un plastron adaptateur adaptant le logement du connecteur femelle, pour l'enfichage possible d'une fiche mâle de conjoncteur téléphonique, ou par une fiche femelle adaptée montée dans le logement du connecteur femelle, pour l'enfichage possible d'une autre fiche mâle d'un autre type, en particulier de type RJ45, sur la fiche femelle adaptée.
- ledit support d'équipement est monté sur une semelle appartenant audit boîtier, en ayant de préférence une lame d'air entre eux.
- la semelle est équipée pour son montage possible sur une paroi ou un rail et pour la création d'une lame d'air arrière.
- le dispositif comporte, plusieurs connecteurs femelles, affectés à différentes lignes d'entrée et alignés sur le support d'équipement.

Les caractéristiques et avantages de la présente invention ressortiront de la description donnée ci-après d'un exemple de réalisation illustré dans les dessins ci-annexés. Dans ces dessins :
- la figure 1A est une vue en perspective d'un dispositif de terminaison selon l'invention.
- les figures 1B et 1C montrent en perspective deux éléments équipant sélectivement le dispositif de la figure 1, l'élément de la figure 1C pouvant se substituer à celui de la figure 1B équipant le dispositif de la figure 1A.
- la figure 2 est une vue de la face avant d'une semelle du dispositif de la figure 1,
- la figure 3 est une vue en coupe selon la ligne III-II de la figure 2,
- la figure 4 est une vue de dessus d'un support d'équipement du dispositif, ce support étant équipé,
- la figure 5 est une vue en coupe du support, selon la ligne V-V de la figure 4,
- les figures 6 et 7 sont deux vues en perspectives de deux contacts du support d'équipement des figures 4 et 5.
- la figure 8 est une vue en perspective de l'élément de la figure 1B, assurant en outre une fonction de protection des équipements prévus pour la ligne d'entrée,
- la figure 9 est une vue en coupe partielle du dispositif de terminaison recevant une fiche mâle d'un premier type,
- la figure 10 est une vue de face de l'élément de la figure 1C, dite fiche femelle adaptée,
- la figure 11 est une vue de côté selon la flèche XI de la figure 10,
- la figure 12 est une vue en coupe selon la ligne XII-XII de la figure 10, montrant en outre une fiche mâle d'un deuxième type dans cette fiche femelle.

Pour des raisons de simplicité, le dispositif de terminaison d'abonné illustré dans ces dessins est une prise téléphonique de terminaison d'abonné, destinée à assurer le raccordement d'une ligne du réseau téléphonique, dite ligne d'entrée, à deux lignes de distribution chez l'abonné, dites ligne de sortie double et montées en parallèle sur la ligne d'entrée, la ligne d'entrée et les lignes individuelles en parallèle de la ligne de sortie étant chacune dans ce cas constituée de deux conducteurs.

En variante le dispositif de terminaison peut être un coffret téléphonique de terminaison d'abonné pour plusieurs lignes d'entrée raccordées à des lignes de sortie correspondantes. Il peut également être une prise informatique de terminaison d'abonné entre une ligne d'entrée de transmission informatique et des lignes de sortie de distribution, ou un coffret informatique de terminaison recevant alors plusieurs lignes d'entrée raccordées à des lignes de sortie, les lignes étant dans cette application informatique constituées chacune de plus de deux conducteurs.

En se référant aux figures 1A à 1C, le dispositif de terminaison d'abonné comporte :
- une semelle 1 et un capot de fermeture 2 définissant un boîtier, ce boîtier étant pourvu d'une ouverture 3 sensiblement centrale sur la face principale 2A du capot dite face avant du dispositif, la face principale arrière 1A de la semelle constituant la face arrière du dispositif,
- un support d'équipement, équipé et monté dans le volume intérieur du boîtier, qui est non visible dans cette figure 1 et désigné ci-après la référence 4,
- un plastron adaptateur 5 (figure 1B) présentant une fenêtre d'accès 6, sensiblement de même section en T que celle d'une fiche femelle de conjoncteur téléphonique standard, ou une fiche femelle adaptée 7 (figure 1C) d'un autre type, présentant quant à elle un accès 8 d'enfichage de fiche mâle de prise de cet autre type, de type RJ45 selon l'exemple illustré, le plastron adaptateur 5 ou la fiche femelle adaptée 7 étant sélectivement monté sur le support d'équipement en ayant leur accès 6 ou 8 affleurant dans l'ouverture 3 du boîtier.

Pour un coffret de terminaison et non la prise de terminaison, le boîtier est de dimensions adaptées et forme un coffret ou une armoire contenant le support d'équipement équipé en conséquence de manière analogue pour chaque ligne d'entrée concernée.

Les parties constitutives du dispositif sont précisées ci-après les unes après les autres.

Les figures 2 et 3 illustrent la semelle 1. Cette semelle 1 est constituée par une plaque 10, sensiblement carrée, dans l'exemple de réalisation illustré, dont les quatre angles sont arrondis. La face arrière 1A du dispositif ou de la semelle 1 présente des parties saillantes sensiblement identiquement.

La plaque 10 est munie d'un rebord périphérique 11, saillant sur ses deux faces et très largement ajouré par des découpes arrière 11A et avant 11B, permettant la circulation d'une lame d'air arrière et avant et une protection résultante du dispositif et du support d'équipement vis-à-vis de l'humidité.

La plaque 10 est percée de trous 12, ici au nombre de quatre et centrés sensiblement selon les quatres coins d'un carré intermédiaire qu'ils définissent entre eux sur la plaque. Ces trous permettent la fixation de la semelle par vis non représentées sur un mur ou une paroi. Ils sont de forme oblongue, dont l'axe de chacun est en biais sur les deux côtés concernés du carré intermédiaire, pour un réglage final possible de la position de la semelle juste avant son blocage sur le mur ou la paroi. Un rebord périphérique partiel ou total 12B autour de chaque trou est saillant sur la seule face arrière 1A de la plaque. Ces trous sont par ailleurs évasés, par un chanfrein 12A, sur la face avant.

Cette plaque est en outre ajourée pour définir deux jeux d'ailettes 13, ces deux jeux étant disposés en vis-à-vis et sensiblement centrés sur deux des côtés opposés du carré intermédiaire défini par les quatre trous 12. Chaque jeu d'ailettes est formé dans une découpe rectangulaire 14 et est relié aux deux petits bords de la découpe. Ces jeux d'ailettes 13, un rebord périphérique partiel 14A autour de chaque découpe 14 et deux nervures 15 selon les deux autres côtés opposés du carré intermédiaire sont saillants sur la seule face arrière 1A de la plaque.

Les ailettes sont en vis-à-vis d'un jeu à l'autre et présentent chacune une dent terminale 13A, qui est saillante sur la face arrière de la plaque, parallèlement à cette face arrière, vers la partie centrale, et définit un épaulement de butée sur l'ailette. Elles permettent la fixation possible de la semelle sur un rail de type DIN, non représenté, dont la section est en U avec les extrémités de ses deux branches rabattues vers l'extérieur du U, ces extrémités des branches venant s'encastrer entre la plaque et les dents terminales des ailettes en vis-à-vis.

Cette plaque présente en outre des passages 16 pour les conducteurs de ligne d'entrée et de ligne sortie double raccordées par le dispositif. Deux passages 16 sont prévus à proximité de chacun des angles de la plaque, de part et d'autre respectivement de chaque angle. Ils débouchent sur les deux faces de la plaque et latéralement à travers le rebord périphérique 11. Deux trous 17 de passage d'un collier, non représenté, sont réalisés entre deux passages 16 situés à proximité d'un même angle, pour le maintien à l'aide d'un tel collier des conducteurs reçus dans l'un et/ou l'autre de ces deux passages 16.

La plaque porte en outre deux plots 18 très largement saillants sur sa seule face avant. Ces plots ont leur extrémité alésée axialement. Ils permettent la fixation du capot sur la semelle, réalisée à l'aide de vis traversant le capot et reçues dans leur alésage 18A. Ils définissent également le volume intérieur utile du boîtier, tout en laissant une lame d'air intérieure entre la plaque 10 et le support d'équipement grâce à des dispositions précisées ultérieurement. Ces plots présentent en outre, en regard l'un de l'autre, une partie quasi-terminale épaulée formant une dent intermédiaire 18B saillante sur chacun d'eux et tournée vers l'intérieur de la plaque 10. Les deux dents 18B constituent entre elles et en regard de la plaque un moyen de rétention du support d'équipement sur la semelle, ce support d'équipement étant lui-même muni de dispositions correspondantes à cet effet.

La semelle est de préférence réalisée en matière plastique et obtenue directement par moulage.

Le support d'équipement 4 est décrit en détail en regard des figures 4 à 5. Il est reçu sur la semelle 1.

Il comporte :
- un ensemble support proprement dit 20, qui est monté amovible sur la semelle 1 et dans lequel est défini notamment un logement allongé et sensiblement central 21, ce logement étant ouvert de part et d'autre sur l'avant et l'arrière de l'ensemble support et équipé pour définir, pratiquement directement dans cet ensemble support, un connecteur femelle 22, la section droite du logement 21 étant divisée en une partie étroite 21A et une partie large 21B,
- des jeux de contacts de raccordement de la ligne d'entrée 25 à la ligne de sortie 26, montés sur l'ensemble support d'un côté et de l'autre du logement en s'étendant dans celui-ci, qui sont précisés plus en détail ci-après et comprennent notamment un premier jeu de contacts 27 de raccordement pour la ligne d'entrée et un deuxième jeu de contacts 28 de raccordement à la ligne de sortie, ces contacts 27 et 28 venant les uns élastiquement en pression contre les autres à l'intérieur du logement, dans la partie arrière de celui-ci, et s'étendant vers la partie avant du logement,
- des équipements montés sur cet ensemble support, qui sont, ou définissent, de manière exhaustive, d'une part un module de connexion 30 pour la ligne d'entrée, un module de filtrage 31 de type RC, de filtrage de parasite sur la ligne d'entrée, et un module de protection 32 de type parafoudre, reliés aux contacts de ligne d'entrée tels que 27, le parafoudre étant en outre relié à une borne de masse 33 montée à cet effet sur l'ensemble support, et d'autre part deux modules de connexion 35 et 36 pour la ligne de sortie.

Parmi ces équipements, le module de protection 32 et la borne de masse associée 33 peuvent être optionnels.

Un plastron de protection 37 recouvre les équipements affectés à la ligne d'entrée ou tout au moins leurs points de liaison aux contacts de ligne d'entrée par les contacts tels que 27.

Ce plastron 37 et le plastron adaptateur 5 (figure 1B) peuvent constituer initialement une seule pièce de laquelle le plastron adaptateur 5 est séparable par cassure au niveau d'une ligne d'amorce de rupture 37A, pour permettre dans ces conditions le seul maintien en place du plastron 37 et la mise en place de la fiche femelle adaptée 7 (figure 1C) dans le logement 21.

L'ensemble support 20 et les équipements et les dispositions prévus en correspondance sur cet ensemble support sont précisés ci-après.

L'ensemble support 20 est isolant et directement moulé et comporte une embase plate arrière 40, et des groupes de cloisons saillantes sur la face avant de l'embase et précisées au fur et à mesure, définissant pour certaines le logement 21 et assurant pour d'autres la séparation et la tenue en place des modules ou de leurs éléments et contacts, ces groupes de cloisons peuvent être solidaires ou non les uns des autres et être rapportés sur une embase initialement indépendante et percée en conséquence.

L'embase 40 présente sur sa face arrière des nervures 4OA légèrement saillantes, d'appui sur la semelle décrite précédemment en laissant une lame d'air entre l'embase et la semelle. En variante de telles nervures d'espacement peuvent être prévues sur la semelle.

L'embase 40 est de dimensions périphériques plus petites que celles de la semelle. On indique simplement que l'embase s'inscrit dans un carré de côté légèrement supérieur à la distance séparant les deux plots 18 de la semelle.

Deux cloisons 42 opposées et saillantes sur l'embase se bloquent sous les dents 18B des plots 18 de la semelle. Deux échancrures 43, dans les bords de l'embase en regard des cloisons 42, guident et retiennent l'ensemble support 4 entre les plots 18 de la semelle.

Le logement 21 divise l'embase en deux parties latérales, l'une à gauche et l'autre à droite du logement. Il est délimité par deux cloisons d'extrémité non référencées et par deux cloisons de gauche et de droite 21G et 21D qui constituent les bords de la partie étroite 21A.

Un premier groupe de cloisons 44 sur la partie de gauche constitue le corps du module de connexion 30. Il est formé sensiblement parallèlement à la direction longitudinale du logement, sensiblement en regard sa partie large 21B. Il lui correspond une autre cloison 45, parallèle et plus extérieure sur cette même partie gauche, dont le bord avant est échancré et forme deux encoches 45A de retenue par pincement des deux conducteurs de la ligne d'entrée et une patte centrale 45B d'accrochage en place du plastron de protection 37.

Le groupe de cloisons 44 définit deux cheminées 44A parallèles, dans lesquelles sont montés deux contacts auto-dénudants 46 auxquels se raccordent les conducteurs de la ligne d'entrée. Ces contacts 46 sont de type classique et plats ou en variante sont tubulaires et peuvent appartenir à un système de connexion en tant que tel connu et du type de celui décrit dans le FRA-2541O49 ou FR-A 2661 283. Ce même groupe de cloisons 44 ou corps de module 30 a deux orifices 44B, transversaux aux cheminées 44A et situés en regard des encoches 45A, recevant les conducteurs de la ligne d'entrée. Il reçoit un poussoir 47 actionné par une vis 47A, pour son insertion dans les cheminées en assurant la connexion des conducteurs aux contacts autodénudants. Ces contacts auto-dénudants 46 sortent par l'extrémité arrière des cheminées et présentent une patte de liaison 46A, ou en variante sont soudés à des contacts de liaison, s'étendant dans des rainures de la face arrière de l'embase et venant se raccorder aux contacts 27, sur l'extérieur du logement 21.

Un autre groupe de cloisons 48, à la suite des cloisons 44, est prévu sur cette même partie gauche de l'embase en regard du bord de gauche 21G de la partie étroite 21A du logement. Il forme avec ce bord une borne évidée de liaison des contacts 27 et 46 entre eux et avec deux fils de sortie 31A, 31B du module de filtrage 31. Cette borne de liaison désignée par cette référence 48 présente deux cheminées 48A, séparées par l'une des cloisons qui leur est commune, dans chacune desquelles les portions terminales de l'un des contacts 27, de l'un des contacts 46 et de l'un des fils de sortie 31A et 31B sont reliées par pression les unes contre les autres et sont éventuellement en outre soudées.

Pour le module de protection 32, constitué par un parafoudre tripolaire de type connu et ayant deux pattes 32A de protection de ligne et une patte 32B de masse, on prévoit, le cas échéant, au centre de la partie de gauche de l'embase et sur l'extérieur de la borne de liaison 48, un groupe de cloisons supplémentaires 50 qui constitue le corps de la borne de masse 33. Cette borne 33 porte un cavalier de masse 33A traversé par une vis de serrage 33B. Elle reçoit un conducteur de masse non représenté, qui est relié au cavalier de masse, ainsi que la patte de masse 32B du module de protection 32 ou un contact de liaison de la patte de masse, se bloquant entre le cavalier de masse et la vis de serrage.

Le module de protection 32 est retenu, essentiellement par ses pattes de sortie 32A et 32B, sur un groupe de cloisons 52 prévu contre la borne de masse. Ses deux pattes 32A sont reliées dans ce groupe de cloisons 52 à des contacts de liaison 51, ces derniers s'étendant ensuite sous l'embase et étant reliés notamment par soudure aux contacts 46, dans l'extrémité arrière des cheminées 44A. Ces contacts 51 sont en tant que tels connus. Ils sont du type à lame plate pliée, ayant une extrémité fendue de liaison à serrage de l'une des pattes de sortie du module de protection 32 et ayant son autre extrémité blocable et/ou soudable contre l'un des contacts 46 ou en variante contre l'un des contacts 27.

Le module de filtrage 31 est retenu contre le bout de la partie étroite 21A du logement 21, par un groupe de cloisons auquel appartient la cloison 42 précitée. Il est ainsi à proximité de la borne de liaison 48, pour le raccordement direct possible de ses sorties 31A et 31B aux contacts 27 et 46 dans cette borne de liaison 48.

La partie de droite de l'embase porte quant à elle deux groupes de cloisons 55 et 56, qui sont parallèles et en regard l'un de l'autre, le groupe de cloisons 55 étant entre le logement 21 et l'autre groupe de cloisons 56 et étant plus saillant que ce dernier sur l'embase. Ces deux groupes de cloisons constituent le corps des deux modules de connexion 35 et 36 pour les deux conducteurs de la ligne de sortie double 26. L'une des cloisons, notée 55A ou 56A dans chacun de ces groupes, présente deux échancrures 55B ou 56B de retenue des deux conducteurs de chaque ligne de sortie reçus dans le module de connexion. Chacun de ces deux groupes de cloisons 55 et 56 définit deux cheminées internes notées 35A ou 36A selon le module 35 ou 36, chaque cheminée recevant une patte auto-dénudante notée 28B ou 28C appartenant à l'un des contacts 28. Chacun reçoit en outre un poussoir double 57 ou 58 de type connu, chacun à deux jambages fendus, complémentaires des cheminées, reliés par un pont terminal et équipés d'un orifice transversal d'insertion de conducteur, qui sont enfoncés dans les cheminées 35A ou 36A.

Les contacts 27 et 28 sont précisés plus particulièrement en regard des figures 6 et 7 et leur mise en place et leurs fonctions en regard des figures 4 et 5.

Le contact 27 est une lame ressort, présentant une partie médiane 27M repliée en U, pour contourner dans l'ouverture avant du logement le bord de gauche 21G de celui-ci, ce bord de gauche étant prévu légèrement moins saillant que celui de droite 21D. L'une des branches du contact s'étend en biais dans le logement et a son extrémité 27A naturellement sollicitée dans l'ouverture arrière du logement vers le bord de droite 21D. Cette même branche présente un bossage intermédiaire 27B, tourné vers le bord de droite 21D et largement saillant dans le logement, sensiblement au-delà de l'axe médian du logement. L'autre branche du contact présente une pliure 27C d'appui contre un épaulement de la face extérieure du bord de gauche 21G. Elle s'étend depuis cette pliure 27C sensiblement jusqu'à l'axe de l'une des cheminées 48A, d'où elle est divisée en deux pattes latérales 27D et une patte centrale 27E.

La patte centrale est plus courte que les pattes latérales 27D et laisse les deux pattes latérales solidaires l'une de l'autre à leur extrémité commune 27F. La patte centrale 27E s'entend jusqu'au bord avant de la cloison 48 opposée au bord 21G et est en appui sur le bord avant de cette cloison. Elle est ensuite repliée et arquée au-dessus de cette cloison dans l'ouverture avant de la cheminée 48A.

Elle présente sur sa partie terminale arquée un bossage quasi-terminal 27H, qui tronque sa forme arquée et dont la surface concave est tournée vers l'intérieur de la cheminée 48A et reçoit contre elle l'un des fils de sortie 31A ou 31B du module de filtrage 31.

Les pattes latérales 27D sont à leur départ repliées à 90° sensiblement sur la patte centrale pour s'étendre pratiquement axialement dans la cheminée 48A vers son ouverture arrière, puis elles sont arquées en ayant leur extrémité en appui contre le bord 21G et en étant par ailleurs sollicitées contre la cloison opposée 48 au niveau de cette ouverture arrière.

La patte 46A de chaque contact 46 est guidée dans la cheminée 48A contre la cloison 48. Elle reçoit en pression contre elle la partie terminale arquée des pattes 27D et celle arquée en sens inverse de la patte 27E. Elle maintient par pincement le fil de sortie 31A entre sa partie terminale et celle de la patte 27E, dans l'avant de chaque cheminée 48A.

Le contact 28 est une lame plate, qui présente une extrémité 28A repliée en boucle sur elle-même, en S inversé, et présente sur sa partie terminale opposée deux pattes 28B et 28C ayant leur extrémité fendue et autodénudante. Ce contact est monté dans une rainure 59, prévue dans la face arrière de l'embase 40 et débouchant perpendiculairement dans l'ouverture arrière du logement 21 et dans celle de l'une des cheminées de chaque module de connexion 35 et 36. Son extrémité 28A, vient perpendiculairement en pression sur la partie terminale 27A du contact 27 correspondant dans la partie étroite 21A. Ses deux pattes 28B et 28C proviennent de découpe sensiblement axiale de la lame de contact initial réalisée depuis l'extrémité 28A pour la patte 28B et depuis la patte 28B pour l'autre patte 28C. Elles sont pliées sensiblement à 90° sur le contact et sont reçues dans l'une des deux cheminées de l'un et l'autre des deux modules de connexion 35 et 36. La patte 28B est plus longue que la patte 28C, la longueur de chacune des pattes correspondant à celle des cheminées du module correspondant 35 ou 36

Cette mise en pression des parties terminales 27A et 28A des contacts 27 et 28, transversalement les unes aux autres, dans la partie arrière du logement 21, permet l'ouverture et l'isolement électrique résultant des lignes d'entrée 25 et de sortie 26 normalement raccordées. Ceci est obtenu par déformation élastique des contacts 27 dans le logement, lorsqu'un connecteur mâle est enfiché dans le connecteur femelle 22 avantageusement adapté pour recevoir des connecteurs mâles de types standards.

Le plastron adapteur 5 est décrit en regard de la figure 1B et de la figure 8. Dans cette figure 8, il constitue en même temps le plastron de protection 37 relié au plastron adapteur 5 par des attaches étroites 37A constituant la ligne de rupture entre eux et est désigné avec ce dernier sous la référence globale 60.

La figure 8 fait apparaître, en regard de la figure 4 ou 5, que le plastron de protection 37 est une simple plaque venant recouvrir principalement la partie de gauche du support d'équipement. Il présente des pattes d'accrochage 37B et 37C, venant s'encliqueter sous des pattes correspondantes telles que la patte 45B de la cloison 45 et une patte analogue 53B prévue une autre cloison du support d'équipement.

Le plastron adaptateur 5 prolonge le plastron de protection sur l'ouverture avant du logement 21 et présente un large épaulement arrière 5B reçu dans la partie large 21B du logement 21. Il présente aussi un faible épaulement avant 5C correspondant à l'ouverture avant 3 du capot 2 (figure 1A) et reçue dans celle-ci quand le capot 2 est en place. Son accès d'enfichage 6 est centré dans le logement et est du type de celui d'un connecteur femelle de conjoncteur téléphonique. Il est de même largeur que celle de la partie étroite 21A du logement 21, se prolonge avec cette même largeur dans l'épaulement arrière 5B et se termine dans ce dernier par une extrémité 6A légèrement plus large, de détrompage pour la fiche mâle de conjoncteur téléphonique. Un ergot 5F est prévu sur la face frontale de l'épaulement arrière 5B pour le clipage du plastron adaptateur 5 dans le logement 21.

L'épaulement 5B en place dans le logement 21 est sans effet sur les contacts 27 et 28 de la partie étroite 21A de ce logement et donc sur les lignes 25 et 26 raccordées. Le connecteur femelle 22 équipé de ce plastron 5 est ainsi rendu d'un premier type standard, les contacts 27 dans le logement 21 constituent simultanément les contacts d'accès du connecteur femelle de ce premier type à la ligne d'entrée.

La figure 9 montre une fiche mâle 62 de conjoncteur téléphonique enfichée dans le connecteur femelle 22 équipé du plastron adapteur 5. Cette fiche mâle 62 présente un jambage d'enfichage 63 portant deux contacts non représentés sur chacune de ses deux faces latérales opposées, pour la liaison de cette fiche mâle à un poste d'abonné via le cordon de liaison du poste équipé d'une telle fiche mâle.

Lorsque ce jambage 63 est inséré à fond à travers l'accès 6 de l'adaptateur 5 dans le logement 21, son extrémité reste en léger retrait relativement à l'ouverture arrière du logement et aux extrémités 27A et 28A des contacts 27 et 28. Les contacts latéraux de l'une des faces sont en pression sur les contacts 27, contre leur bossage 27B et leur partie allant de ce bossage à la pliure médiane 27M. Les contacts 27 se sont rétractés simultanément dans le logement 21, contre le bord gauche 21G correspondant du logement et ont leur extrémité 27A distante de l'extrémité 28A des contacts 28. Les deux autres contacts latéraux du jambage sont en pression contre le bord de droite 21D du logement et reste sans effet sur les contacts 28. Cette fiche mâle se trouve ainsi raccordée à la seule ligne d'entrée concernée et cette ligne d'entrée isolée de chaque ligne de sortie correspondante, par coupure des liaisons à pression des extrémités 27A et 28A des contacts 27 et 28.

La fiche femelle adaptée 7 est décrite en regard de la figure 1C et des figures 10, 11 et 12 et en se référant également à la figure 4 ou 5 pour sa fonction d'adaptation du connecteur femelle 22. Elle se substitue au plastron adaptateur 5 précité sur le connecteur femelle 22, pour définir une fiche femelle d'un deuxième type standard, qui dans cet exemple est de type RJ45. Le plastron de protection 37 est quant à lui maintenu en place sur les équipements affectés à la ligne d'entrée.

Elle comporte un corps isolant 70 prolongeant le plastron 37 sur l'ouverture avant du logement 21 et présentant un épaulement arrière étroit 7OA reçu dans la partie étroite 21A du logement 21, un épaulement arrière large 70B reçu dans la partie large 21B du logement 21 et un faible épaulement avant 70C reçu dans l'ouverture correspondante 3 du capot 2 (figure 1A) quand ce capot est en place. Son accès d'enfichage 8 est défini à travers l'épaulement avant 70C dans l'épaulement large arrière 7OB. Il est divisé en un accès avant 8A du type RJ45 et un accès arrière 8B plus large que l'accès avant et ouvert de part en part, dans l'accès avant et sur l'extrémité arrière de l'épaulement 70B.

La fiche femelle adaptée 7 est équipée de contacts accessibles traditionnellement dans l'accès avant 8A. Parmi ces contacts, deux contacts d'accès 77 ont leurs premières extrémités 77A libres élastiquement dans l'accès arrière 8B et leurs premières portions quasi terminales correspondantes accessibles dans l'accès avant. Ils s'étendent par ailleurs depuis l'accès avant 8A dans l'épaulement arrière étroit 7OA en ayant des deuxièmes portions quasi-terminales opposées 77B saillantes sur une première des faces de cet épaulement étroit. Cette fiche adaptée 7 est en outre équipée de contacts supplémentaires 78, associés aux contacts 77. Ces contacts 78 ont une première partie terminale arquée 78A, constituant une bouche d'appui pour les premières extrémités 77A des contacts 77 dans l'accès arrière 8B, s'étendent dans l'épaulement large arrière pour contourner l'accès arrière et déboucher sur la deuxième des faces de l'épaulement étroit 7OA. Ils ont leurs deuxièmes extrémités 78B saillantes sur l'extrémité arrière de l'épaulement étroit arrière 7OA. Une entretoise 71 dans l'accès arrière 8B assure le blocage des premières extrémités des contacts 78.

Un ergot 72 sur la face frontale de l'épaulement large arrière 70B permet le clipage de la fiche femelle adaptée dans le logement 21 du connecteur femelle 22 du dispositif (figure 5).

La fonction de cette fiche adaptée 7 mise en place dans le connecteur femelle 22 est expliquée en regard des figures 10 à 12 et en se référant aussi aux figures 5 et 9 pour une meilleure compréhension de sa fonction. Elle adapte le connecteur femelle 22 pour le rendre conforme au type RJ45. Elle assure le raccordement des contacts 77 et 27, par pression de la partie terminale 77B des uns sur le bossage 27B des autres, et est ainsi raccordée par les contacts 77 et 27 à la ligne d'entrée. Simultanément, elle isole les contacts 27 et 28 dans le logement 21 par déformation des contacts 27 repoussés vers le bord 21G. Elle rétablit la liaison des lignes d'entrée et de sortie par les contacts 78 dont les extrémités 78B sont en appui sur les extrémités 28A des contacts 28 et les parties terminales opposées 78A sont en appui sur les extrémités 77A des contacts 77.

Dans la figure 12, on a en outre illustré, en pointillés, une fiche mâle 80, dite du deuxième type standard RJ45, inséréé dans l'accès avant 8A de la fiche femelle adaptée 7. Cette fiche mâle 80 a un jambage d'enfichage 8OA complémentaire de l'accès avant et équipé de contacts latéraux, non représentés, qui correspondent aux contacts tels que 77 accessibles dans l'accès avant et qui sont reliés à un poste d'abonné par un cordon de liaison portant cette fiche mâle. L'entretoise 71 dans l'accès global 8 constitue une butée d'insertion à fond de la fiche mâle dans l'accès avant 8A.

Lors de cet enfichage, les contacts 77 sont raccordés à ceux correspondant de la fiche mâle 80 et sont simultanément repoussés contre le bord de l'accès avant. Les extrémités 77A de ces mêmes contacts 77 sont alors écartées des extrémités 78A des contacts 78, dans l'accès arrière 8B. Il en résulte que les lignes d'entrée et de sortie, raccordées en l'absence de la fiche mâle 80 dans l'accès avant, sont alors isolées. On a en outre schématisé en 81 sur cette fiche mâle RJ45 sa poignée traditionnelle de verrouillage dans l'accès avant, par butée contre le bord opposé à celui portant les contacts accessibles dans l'accès avant.

Les exemples de réalisation illustrés et décrits ci-avant montrent que le connecteur femelle d'accès 22, pour chaque ligne d'entrée reçue par le dispositif de terminaison, est aisément adaptable à différents types standard de fiches mâles, ceci sans entraîner pour autant d'encombrement supplémentaire résultant sur le dispositif de terminaison. Bien entendu ce connecteur femelle d'accès peut être directement d'un type standard souhaité.

Dans le dispositif de terminaison, le connecteur femelle, adapté à l'un des différents types standard possibles de fiche mâle, assure le raccordement des lignes à raccorder en l'absence de fiche mâle complémentaire dans le connecteur femelle adapté mais isole ces lignes lorsque la fiche mâle est enfichée.

Dans le dispositif de terminaison constituant un coffret de terminaison, recevant plusieurs lignes d'entrée et raccordant ces lignes d'entrée à autant de lignes de sortie simples ou doubles, on précise simplement que les connecteurs femelles d'accès aux différents lignes d'entrée sont de préférence alignés à la suite les uns des autres sur le support d'équipement. Les lignes d'entrée sont ainsi reçues sur l'une des parties latérales du support d'équipement et sont séparées physiquement des lignes de sortie qui partent de l'autre partie latérale, en permettant un brassage des raccordements de postes d'abonné aux lignes d'entrée et l'isolement des lignes d'entrée et sortie concernées, par les connecteurs femelles recevant les fiches mâles des cordons de liaison de ces postes.

Bien entendu, la réalisation illustrée dans les dessins et décrite ci-avant a été donnée à titre d'exemple préférentiel, les liaisons des différents modules aux lignes d'entrée et de sortie pouvant être obtenues différemment. En particulier, la borne de liaison 48 précitée peut être du type à vis de serrage des contacts qu'elle reçoit dans chaque cheminée sur un cavalier d'appui.

## Revendications

1. Dispositif de terminaison d'abonné, assurant le raccordement des conducteurs d'au moins une ligne d'entrée (25) à ceux d'au moins une ligne de sortie (28) correspondant à chaque ligne d'entrée (25), comportant :
- une structure de protection extérieure (2) , dite boîtier, ayant une ouverture (3) dite avant sur une paroi avant,
- un support d'équipement (4) dans le boîtier,
- des premiers contacts de raccordement pour chaque ligne d'entrée et des deuxièmes contacts de raccordement pour chaque ligne de sortie correspondante, portés par ledit support d'équipement (4), reliés d'une part aux conducteurs desdites lignes à raccorder et ayant d'autre part des premières extrémités élastiquement en pression dans une partie arrière dudit boîtier (2), en regard de ladite ouverture avant (3),
- un connecteur femelle (22), affecté à chaque ligne d'entrée (25) et porté par ledit support d'équipement (4), ayant un logement (21) ouvert sur une partie avant du connecteur en regard de ladite ouverture avant et équipé de premiers contacts d'accès (27), lesdits contacts d'accès étant d'une part reliés aux conducteurs de cette ligne d'entrée et d'autre part accessibles par la partie avant dudit connecteur et l'ouverture avant (3) dudit boîtier (1-2),
- lesdites premières extrémités des contacts de raccordement de la ligne d'entrée à chaque ligne de sortie (28) correspondante étant reçues dans une partie arrière dudit logement (21) dudit connecteur (22) affecté à cette ligne d'entrée (25),
- lesdits contacts d'accès comportant lesdits premiers contacts de raccordement (27), s'étendant, en outre, dans ledit logement de la partie arrière à la partie avant dudit logement (21), du connecteur sensiblement, en étant rétractables vers un premier bord (21G) dudit logement, et
caractérisé en ce que :
- un moyen amovible (5, 7) d'adaptation dudit connecteur femelle (22) à une première fiche mâle, parmi différentes fiches mâles standard, est monté sur au moins la partie avant du connecteur et reçu dans ladite ouverture avant (3).

2. Dispositif selon la revendication 1, caractérisé en ce que les deuxièmes contacts de raccordement (28) débouchent dans la partie arrière dudit logement (21) sensiblement transversalement à un deuxième bord (21D) opposé au premier bord (21G) dudit logement.

3. Dispositif selon une des revendications 1 et 2, caractérisé en ce que les premiers contacts de raccordement (27) présentent un bossage (27B) saillant dans une partie dite médiane du logement (21).

4. Dispositif selon l'une des revendications 1 à 3, caractérisé en ce que ledit connecteur femelle (22) divise ledit support d'équipement (4), en une première et une deuxième partie latérale, recevant la ligne d'entrée et chaque ligne de sortie correspondante, respectivement, et en ce qu'il comporte en outre un premier module de connexion (30) affecté à chaque ligne d'entrée, porté par ladite première partie latérale du support d'équipement et relié aux premiers contacts de raccordement pour cette ligne d'entrée (27), et au moins un deuxième module de connexion (35, 36) affecté à chaque ligne de sortie correspondant à la ligne d'entrée considérée, porté par la deuxième partie latérale du support d'équipement, et relié aux deuxièmes contacts de raccordement (28) pour chaque ligne de sortie correspondante.

5. Dispositif selon la revendication 4, caractérisé en ce que les deuxièmes contacts de raccordement (28) présentent au moins une patte autodénudante (28B) prévue sur une partie terminale opposée à la première extrémité des deuxièmes contacts de raccordement et reçue directement dans le deuxième module de connexion (35, 36) affecté à chaque ligne de sortie correspondant à la ligne d'entrée concernée.

6. Dispositif selon la revendication 5, caractérisé en ce que au moins deux lignes de sortie sont raccordées en parallèle à la même ligne d'entrée.

7. Dispositif selon l'une des revendication 5 et 6, caractérisé en ce que le premier module de connexion est équipé de troisièmes contacts de raccordement (46) ayant une première extrémité autodénudante interne audit premier module de connexion et reliée à la ligne d'entrée concernée, et en ce qu'il comporte en outre une borne de liaison (48) portée par la première partie latérale du support d'équipement, recevant et raccordant les parties terminales (27D, 27E, 46A) opposées aux premières extrémités des premiers et troisièmes contacts de raccordement (27, 46), pour cette ligne d'entrée.

8. Dispositif selon la revendication 7, caractérisé en ce que ladite borne de liaison (48) comporte des cheminées de liaison (48A), chacune saillante dans la partie avant du boîtier, dans lesquelles sont reliées les parties terminales des premiers et des troisièmes contacts de raccordement, respectivement.

9. Dispositif selon la revendication 7, caractérisé en ce qu'il comporte en outre un module de filtrage (31), affecté à chaque ligne d'entrée et monté sur ledit support d'équipement, ayant des sorties (31A, 31B) reliées chacune à l'un desdits premiers et troisièmes contacts de raccordement (27, 46) pour la ligne d'entrée.

10. Dispositif selon l'une des revendications 4 et 9, caractérisé en ce qu'il comporte en outre d'une part un module de protection (32) dit parafoudre, affecté à chaque ligne d'entrée et monté sur la première partie latérale dudit support d'équipement, ayant des pattes de protection de ligne (32A) reliées chacune à l'un desdits premiers et troisièmes contacts de raccordement (27, 46) pour la ligne d'entrée concernée et une patte de masse (32B), et d'autre part une borne de masse (33) portée par la première partie latérale dudit support d'équipement (4) et à laquelle est reliée ladite patte de masse (32B).

11. Dispositif selon l'une des revendications 4, 9 et 10, caractérisé en ce qu'il comporte en outre au moins un plastron de protection (37) s'étendant dans la partie avant du boîtier (1-2) et recouvrant au moins la première partie latérale du support d'équipement.

12. Dispositif selon l'une des revendications 1 à 11, caractérisé en ce que ledit logement (21) est de section droite présentant une partie étroite (21A), prévue de largeur adaptée à celle de la première fiche mâle (62), dite de type conjoncteur téléphonique, et dans laquelle s'étendent les premiers contacts de raccordement (27) et sont reliés élastiquement les premières extrémités des premiers et deuxièmes contacts de raccordement (27, 28), et une partie large (21B), attenante et centrée axialement sur la partie étroite, et en ce que ladite ouverture avant (3) est de dimensions supérieures à celles d'enfichage des différentes fiches mâles.

13. Dispositif selon la revendication 12, caractérisé en ce que ledit moyen d'adaptation est un plastron adaptateur (5) monté sur la partie avant dudit connecteur, et présentant un épaulement arrière (5B), reçu dans ladite partie large (21B) du logement, un épaulement avant (5C) reçu dans ladite ouverture avant (3) du boîtier, et un accès traversant (6) d'enfichage de ladite première fiche mâle, ledit accès d'enfichage (6) entourant sensiblement ladite partie étroite du logement et limitant les dimensions de ladite ouverture avant et de la partie large du logement à celles correspondantes de ladite première fiche.

14. Dispositif selon la revendication 12, caractérisé en ce que ledit moyen d'adaptation est une fiche femelle adaptée (7), d'enfichage d'une deuxième fiche mâle (80) de type RJ45 montée dans lesdites parties étroite et large (21A, 21B) du logement et présentant un épaulement arrière étroit (7OA) reçu dans la partie étroite (21A) du logement, un épaulement arrière large (70B) reçu dans la partie large (21B) du logement, un épaulement avant (70C) reçu dans ladite ouverture avant (3) du boîtier et un accès traversant d'enfichage (8), adapté à ladite deuxième fiche mâle, réalisé à travers ledit épaulement avant et ledit épaulement large arrière et divisé en un accès avant (8A), pour ladite deuxième fiche mâle (80), et un accès arrière (8B), ladite fiche femelle adaptée étant elle-même équipée de deuxièmes contacts d'accès (77) et de contacts supplémentaires associés (78), lesdits deuxièmes contacts d'accès étant d'une part saillants sur une première face latérale dudit épaulement étroit (7OA) et reçus en pression contre les premières extrémités des premiers contacts de raccordement dans le logement (21), et d'autre part accessibles dans ledit accès avant d'enfichage (8A), tout en se prolongeant dans ledit accès arrière (8B), lesdits contacts supplémentaires associés (78) étant d'une part saillants sur un bord terminal arrière de la deuxième face latérale, opposée à la première, dudit épaulement étroit (7OA) et reçus en pression contre les premières extrémités des deuxièmes contacts de raccordement (28) dans le logement (21) et s'étendant d'autre part dans ledit accès arrière (8B) et venant élastiquement en pression contre les deuxièmes contacts d'accès dans ledit accès arrière (8B), pour leur séparation avec l'enfichage de ladite deuxième fiche mâle (80) dans ledit accès avant (8A).

15. Dispositif selon la revendication 14, caractérisé en ce que ladite fiche femelle adaptée (7) comporte une entretoise (71) dans ledit accès arrière (8B), formant une butée de fin de course d'enfichage de ladite deuxième fiche mâle (80) dans ledit accès avant (8A).

16. Dispositif selon l'une des revendications 1 à 15, caractérisé en ce que ledit support d'équipement (4) est monté sur une semelle (1) appartenant audit boîtier (1-2) et formant une paroi arrière dudit boîtier.

17. Dispositif selon la revendication 16, caractérisé en ce que ledit support d'équipement (4) et ladite semelle (1) sont pourvus de moyens complémentaires (18, 42, 43) de rétention amovible dudit support d'équipement sur ladite semelle.

18. Dispositif selon l'une des revendications 16 et 17, caractérisé en ce que ledit support d'équipement (4) et ladite semelle (1) comportent, sur au moins l'une de leurs faces en regard, des nervures (40A) d'espacement desdites faces en regard, auxquelles correspondent des découpes (11B) dans ledit boîtier (1-2), pour la création d'une lame d'air entre la semelle (1) et ledit support d'équipement (4).

19. Dispositif selon l'une des revendications 16 à 18, caractérisé en ce que ladite semelle (1) comporte un jeu de trous débouchants (12A), pour sa fixation possible par vis sur une paroi, et des jeux d'ailettes (13) à dents terminales d'accrochage (13A), saillantes sur sa face arrière, opposée à celle en regard dudit support d'équipement (4), pour sa fixation également possible sur un rail.

20. Dispositif de terminaison selon l'une des revendications 1 à 19, recevant plusieurs lignes d'entrée, caractérisé en ce qu'il comporte une série de connecteurs femelles (22) alignés et affectés individuellement aux différentes lignes d'entrée, lesdites lignes d'entrée étant reçues sur l'une des parties latérales définies sur ledit support d'équipement (4) par la série de connecteurs femelles et étant raccordées à des lignes de sortie reçues sur l'autre des parties latérales du support d'équipement.

## Patentansprüche

1. Teilnehmer-Endanschlußvorrichtung zum Anschluß der Leiter mindestens einer Eingangsleitung (25) an die mindestens einer Ausgangsleitung (28) entsprechend jeder Eingangsleitung (25),
- mit einer äußeren Schutzstruktur (2) in Form eines Gehäuses, das eine vordere Öffnung (3) auf einer vorderen Wand besitzt,
- mit einem Bauelementeträger (4) in dem Gehäuse,
- mit ersten Anschlußkontakten für jede Eingangsleitung und zweiten Anschlußkontakten für jede entsprechende Ausgangsleitung, die auf dem Bauelementeträger (4) sitzen und einerseits an die Drähte der anzuschließenden Leitungen angeschlossen sind und andererseits erste elastisch angedrückte Enden in einem hinteren Bereich des Gehäuses (2) gegenüber der vorderen Öffnung (3) haben,
- mit einem Buchsenverbinder (22), der jeder Eingangsleitung (25) zugeordnet ist und auf dem Bauelementeträger (4) sitzt, mit einem im vorderen Bereich des Verbinders gegenüber der vorderen Öffnung offenen Raum (21) und mit ersten Zugangskontakten (27), wobei die Zugangskontakte einerseits an die Leiter dieser Eingangsleitung angeschlossen sind und andererseits über den vorderen Bereich des Verbinders und die vordere Öffnung (3) des Gehäuses (1-2) zugänglich sind,
- wobei die ersten Enden der Kontakte zum Anschluß der Eingangsleitung an die entsprechende Ausgangsleitung (28) in einem hinteren Bereich des Raums (21) des Verbinders (22) ankommen, der dieser Eingangsleitung (25) zugeordnet ist,
- wobei die Zugangskontakte die ersten Anschlußkontakte (27) aufweisen, die sich außerdem in dem Raum (21) vom hinteren Bereich zum vorderen Bereich erstrecken, indem sie zu einem ersten Rand (21G) des Raums zurückziehbar sind,
dadurch gekennzeichnet, daß
- ein lösbares Anpassungsmittel (5, 7) des Buchsenverbinders (22) an ein erstes Steckerteil unter verschiedenen genormten Steckerteilen auf mindestens einem vorderen Bereich des Verbinders montiert ist und in die vordere Öffnung (3) paßt.

2. Vorrichtung nach Anspruch 1, dadurch gekennzeichnet, daß die zweiten Anschlußkontakte (28) in den hinteren Bereich des Raums (21) im wesentlichen quer zu einem zweiten Rand (21D) münden, der dem ersten Rand (21G) des Raums gegenüberliegt.

3. Vorrichtung nach einem der Ansprüche 1 und 2, dadurch gekennzeichnet, daß die ersten Anschlußkontakte (27) eine Erhöhung (27B) aufweisen, die in einem mittleren Bereich des Raums (21) vorsteht.

4. Vorrichtung nach einem der Ansprüche 1 bis 3, dadurch gekennzeichnet, daß der Buchsenverbinder (22) den Bauelementeträger (4) in einen ersten und einen zweiten seitlichen Bereich teilt, die die Eingangsleitung bzw. jede entsprechende Ausgangsleitung aufnehmen, und daß weiter ein erster Anschlußmodul (30), der jeder Eingangsleitung zugeordnet ist, auf dem ersten seitlichen Bereich des Bauelementeträgers sitzt und an die ersten Anschlußkontakte für diese Eingangsleitung (27) angeschlossen ist, sowie mindestens ein zweiter Anschlußmodul (35, 36) vorgesehen ist, der jeder der betrachteten Eingangsleitung zugeordneten Ausgangsleitung zugewiesen ist, im zweiten seitlichen Bereich des Bauelementeträgers sitzt und an die zweiten Kontakte (28) zum Anschluß jeder entsprechenden Ausgangsleitung angeschlossen ist.

5. Vorrichtung nach Anspruch 4, dadurch gekennzeichnet, daß die zweiten Anschlußkontakte (28) mindestens eine die Drahtisolierung durchschneidende Lasche (28B) auf einem dem ersten Ende der zweiten Anschlußkontakte gegenüberliegenden Endbereich besitzen, wobei diese Lasche direkt im zweiten Anschlußmodul (35, 36) ankommt, der jeder der betroffenen Eingangsleitung entsprechenden Ausgangsleitung zugewiesen ist.

6. Vorrichtung nach Anspruch 5, dadurch gekennzeichnet, daß mindestens zwei Ausgangsleitungen parallel an die gleiche Eingangsleitung angeschlossen sind.

7. Vorrichtung nach einem der Ansprüche 5 und 6, dadurch gekennzeichnet, daß der erste Anschlußmodul dritte Anschlußkontakte (46) aufweist, die ein erstes die Isolierung durchschneidendes Ende innerhalb des ersten Anschlußmoduls enthalten, das an die betreffende Eingangsleitung angeschlossen ist, und daß weiter eine Verbindungsklemme (48) im ersten seitlichen Bereich des Bauelementeträgers vorhanden ist, die die den ersten Enden der ersten und dritten Anschlußkontakte (27, 46) gegenüberliegenden Endbereiche aufnimmt und für diese Eingangsleitung anschließt.

8. Vorrichtung nach Anspruch 7, dadurch gekennzeichnet, daß die Verbindungsklemme (48) Verbindungsschächte (48A) enthält, die je in den vorderen Bereich des Gehäuses vorstehen und in denen die Endbereiche der ersten bzw. dritten Anschlußkontakte verbunden sind.

9. Vorrichtung nach Anspruch 7, dadurch gekennzeichnet, daß sie weiter einen Filtermodul (31) enthält, der jeder Eingangsleitung zugewiesen ist und auf dem Bauelementeträger montiert ist, wobei Eingänge (31A, 31B) des Filters je an einen der ersten und dritten Anschlußkontakte (27, 46) für die Eingangsleitung angeschlossen sind.

10. Vorrichtung nach einem der Ansprüche 4 und 9, dadurch gekennzeichnet, daß sie außerdem einerseits ein Schutzmodul (32) vom Überspannungsableitungstyp besitzt, der jeder Eingangsleitung zugeordnet und auf dem ersten seitlichen Bereich des Bauelementeträgers montiert ist, wobei Leitungsschutzlaschen (32A) je an einen der ersten und dritten Anschlußkontakte (27, 46) für die betreffende Eingangsleitung angeschlossen sind und eine Masselasche (32B) vorgesehen ist, und andererseits eine Masseklemme (33), die im ersten seitlichen Bereich des Bauelementeträgers (4) liegt und an die die Masselasche (32B) angeschlossen ist.

11. Vorrichtung nach einem der Ansprüche 4, 9 und 10, dadurch gekennzeichnet, daß sie außerdem mindestens einen Schutzeinsatz (37) aufweist, der sich im vorderen Bereich des Gehäuses (1-2) erstreckt und mindestens den ersten seitlichen Bereich des Bauelementeträgers bedeckt.

12. Vorrichtung nach einem der Ansprüche 1 bis 11, dadurch gekennzeichnet, daß der Raum (21) im Querschnitt einen engen Bereich (21A), dessen Breite der des ersten Steckers (62) vom Typ Telefonanschluß angepaßt ist und in dem sich die ersten Anschlußkontakte (27) befinden und die ersten Enden der ersten und zweiten Anschlußkontakte (27) miteinander verbunden sind, und einen breiten Bereich (21B) im Anschluß an den engen Bereich und axial auf den engen Bereich zentriert besitzt, und daß die vordere Öffnung (3) größere Abmessungen als die der Stecker der verschiedenen Normen aufweist.

13. Vorrichtung nach Anspruch 12, dadurch gekennzeichnet, daß das Anpassungsmittel ein Anpassungseinsatz (5) ist, der im vorderen Teil des Verbinders montiert ist und einen rückwärtigen Ansatz (5B), der in den breiten Bereich (21) des Raums paßt, eine vordere Schulter (5C), die in die vordere Öffnung (3) des Gehäuses paßt, und einen durchgehenden Zugang (6) zum Einstecken des ersten Steckers besitzt, wobei der Einsteckzugang (6) im wesentlichen den engen Bereich des Raums umgibt und die Abmessungen der vorderen Öffnung und des breiten Bereichs des Raums auf die entsprechenden Abmessungen des ersten Steckers begrenzt.

14. Vorrichtung nach Anspruch 12, dadurch gekennzeichnet, daß das Anpassungsmittel ein angepaßter Buchseneinsatz (7) zum Einstecken eines zweiten Steckers (80) des Typs RJ45 ist und in den engen und den weiten Bereich (21A, 21B) des Raums eingefügt ist, sowie einen rückwärtigen engen Ansatz (70A) Bereich im engen Bereich (21) des Raums, einen rückwärtigen breiten Ansatz (70B) im breiten Bereich (21B) des Raums und eine vordere Schulter (70C) in der vorderen Öffnung (3) des Gehäuses besitzt, wobei ein vorderer durchgehender Steckzugang (8) an den zweiten Stecker angepaßt ist und durch den hinteren breiten Ansatz verläuft und in einen vorderen Zugang (8A) für den zweiten Stecker (80) sowie einen rückwärtigen Zugang (8B) unterteilt ist, wobei der angepaßte Buchseneinsatz seinerseits zweite Zugangskontakte (77) und zusätzliche zugeordnete Kontakte (78) besitzt und die zweiten Zugangskontakte einerseits über eine erste Seite des engen Ansatzes (70A) vorstehen und gegen die ersten Enden der ersten Anschlußkontakte in dem Raum (21) auf Druck anliegen und andererseits in dem vorderen Steckzugang (8A) zugänglich sind, in dem sie in den hinteren Zugang (8B) verlängert sind, wobei die zugeordneten zusätzlichen Kontakte (78) einerseits über die hintere Endwand der zweiten Seite des engen Ansatzes (70a) gegenüber der ersten Seite vorstehen und unter Druck gegen die ersten Enden der zweiten Anschlußkontakte (28) in den Raum (21) anliegen sowie andererseits sich in den hinteren Zugang (8B) erstrecken und elastisch auf Druck gegen die zweiten Zugangskontakte in dem hinteren Zugang (8B) anliegen, um beim Einstecken des zweiten Steckers (80) in den vorderen Zugang (8A) getrennt zu werden.

15. Vorrichtung nach Anspruch 14, dadurch gekennzeichnet, daß der angepaßte Buchseneinsatz (7) ein Zwischenstück (71) im hinteren Zugang (8B) enthält, das einen Endanschlag für das Einstecken des zweiten Steckers (80) in den vorderen Zugang (8A) bildet.

16. Vorrichtung nach einem der Ansprüche 1 bis 15, dadurch gekennzeichnet, daß der Bauelementeträger (4) auf einem Sockel (1) montiert ist, der zum Gehäuse (1-2) gehört und eine Rückwand des Gehäuses bildet.

17. Vorrichtung nach Anspruch 16, dadurch gekennzeichnet, daß der Bauelementeträger (4) und der Sockel (1) komplementäre Mittel (18, 42, 43) zur lösbaren Fixierung des Bauelementeträgers auf dem Sockel besitzt.

18. Vorrichtung nach einem der Ansprüche 16 und 17, dadurch gekennzeichnet, daß der Bauelementeträger (4) und der Sockel (1) auf mindestens einer ihrer einander gegenüberliegenden Seiten Abstandsrippen (40A) aufweisen, denen Ausschnitte (11B) in dem Gehäuse (1-2) entsprechen, um eine Luftschicht zwischen dem Sockel (1) und dem Bauelementeträger (4) zu bilden.

19. Vorrichtung nach einem der Ansprüche 16 bis 18, dadurch gekennzeichnet, daß der Sockel (1) einen Satz von drei offenen Löchern (12A) für die mögliche Befestigung des Sockels mittels Schrauben auf einer Wand sowie einen Satz von Rippen (13) mit Endzähnen (13A), die über die Rückseite entgegen der zum Bauelementeträger (4) zeigenden Seite vorstehen, für die mögliche Befestigung auf einer Schiene besitzt.

20. Vorrichtung nach einem der Ansprüche 1 bis 19, an der mehrere Eingangsleitungen ankommen, dadurch gekennzeichnet, daß sie eine Reihe von fluchtenden und einzeln den verschiedenen Eingangsleitungen zugeordneten Buchsenverbindern aufweist, wobei die Eingangsleitungen an einem der Seitenbereiche, die auf dem Bauelementeträger (4) definiert sind, über eine Reihe von Buchsenverbindern ankommen und an Ausgangsleitungen angeschlossen werden, die am anderen seitlichen Bereich des Bauelementeträgers ankommen.

## Claims

1. A subscriber-end line termination device for connecting the conductors of at least one input line (25) to the conductors of at least one output line (28) corresponding to each input line (25), said device including:
an outer protective structure (2) referred to as the "housing", having a "front" opening (3) in a front wall;
an equipment support (4) inside the housing;
first connection contacts for each input line and second connection contacts for each corresponding output line, the contacts being carried by said equipment support (4), being connected to the conductors of said lines to be interconnected and having first ends that press resiliently into the rear portion of said housing (2), facing said front opening (3); and
a female connector (22) assigned to each input line (25), which female connector is carried by said equipment support (4), has a recess (21) open over a front portion of the connector facing said opening, and is provided with first access contacts (27) which are connected to the conductors of the input line and which are accessible via the front portion of said connector and via the front opening (3) in said housing (1-2);
said first ends of the connection contacts for connecting the input line to each corresponding output line (28) being received in a rear portion of said recess (21) in said connector (22) assigned to the input line (25); and
said access contacts comprising said first connection contacts (27) further extending substantially from the rear portion to the front portion of said recess (21) of the connector, and being retractably mounted so as to retract towards a first edge (21G) of said recess;
said device being characterized in that:
removable adapter means (5, 7) for adapting said female connector (22) to a first male plug from among various standard plugs are mounted on at least the front portion of the connector and received in said front opening (3).

2. A device according to claim 1, characterized in that the second connection contacts (28) lead into the rear portion of said recess (21) substantially transversely to a second edge (21D) that is opposite to the first edge (21G) of said recess.

3. A device according to claim 1 or 2, characterized in that each of the first connection contacts (27) has a projection (27B) that projects in a "middle" portion of said recess (21).

4. A device according to any one of claims 1 to 3, characterized in that said female connector (22) divides up said equipment support (4) into a first side portion and a second side portion, the first side portion receiving the input line, and the second side portion receiving each corresponding output line, and in that the device further includes a first connection module (30) assigned to each input line, carried by said first side portion of the equipment support, and connected to the first connection contacts for the input line (27), and at least one second connection module (35, 36) assigned to each output line corresponding to the input line in question, which second connection module is carried by the second side portion of the equipment support, and is connected to the second connection contacts (28) for each corresponding output line.

5. A device according to claim 4, characterized in that each of the second connection contacts (28) has at least one insulation-displacement catch (28B) provided on an end portion that is "opposite" from the first end of the second connection contact, which catch is received directly in the respective second connection module (35, 36) assigned to each output line corresponding to the input line in question.

6. A device according to claim 5, characterized in that at least two output lines are connected in parallel to the same input line.

7. A device according to claim 5 or 6, characterized in that the first connection module is provided with third connection contacts (46), each of which has an insulation-displacement first end inside said first connection module and connected to the input line in question, and in that the device further includes a link terminal (48) carried by the first side portion of the equipment support, and receiving and connecting those end portions (27D, 27E, 46A) which are opposite from the first ends of the first and third connection contacts (27, 46) for said input line.

8. A device according to claim 7, characterized in that said link terminal (48) is provided with link wells (48A), each of which projects into the front portion of the housing, in which link wells the end portions of the first and third connection contacts are connected respectively.

9. A device according to claim 7, characterized in that it further includes a filtering module (31) assigned to each input line and mounted on said equipment support, the filtering module having each of its outputs (31A, 31B) connected to one of said first and third connection contacts (27, 46) for the input line.

10. A device according to claim 4 or 9, characterized in that it further includes firstly a "lightning-arresting" protective module (32) assigned to each input line and mounted on the first side portion of said equipment support, which protective module has a ground tab (32B) and line-protection tabs (32A) each of which is connected to one of said first and third connection contacts (27, 46) for the input line in question, and secondly a ground terminal (33) carried by the first side portion of said equipment support (4) and to which said ground tab (32B) is connected.

11. A device according to any one of claims 4, 9, and 10, characterized in that it further includes at least one protective plate (37) extending in the front portion of the housing (1-2) and covering at least the first side portion of the equipment support.

12. A device according to any one of claims 1 to 11, characterized in that the right section of said recess (21) has a narrow portion (21A), the width of which portion matches the width of the first male plug (62) of the telephone jack type, and in which portion the first connection contacts (27) extend and the first ends of the first and second connection contacts (27, 28) are connected together, and a wide portion (21B) adjoining and axially centered on the narrow portion, and in that said front opening (3) has larger dimensions than those required for plugging in the various male plugs.

13. A device according to claim 12, characterized in that said adapter means are constituted by an adaptor plate (5) mounted on the front portion of said connector, and having a rear shoulder (5B) received in said wide portion (21B) of the recess, a front shoulder (5C) received in said front opening (3) in the housing, and a through pluggable access (6) for plugging in said first male plug, said pluggable access (6) substantially surrounding said narrow portion of the recess and limiting the dimensions of said front opening and of the wide portion of the recess to the corresponding dimensions of said first male plug.

14. A device according to claim 12, characterized in that said adapter means are constituted by a matching female socket (7) for plugging in a second male plug (80) of the RJ45 type, said matching female socket being mounted in said narrow portion (21A) and in said wide portion (21B) of the recess, and having a narrow rear shoulder (70A) received in the narrow portion (21A) of the recess, a wide rear shoulder (70B) received in the wide portion (21B) of the recess, a front shoulder (70C) received in said front opening (3) in the housing, and a through pluggable access (8) matching said second male plug, provided through said front shoulder and said wide rear shoulder, and divided into a front access (8A) for said second male plug (80) and a rear access (8B), said matching female socket itself being provided with second access contacts (77) and with associated additional contacts (78), said second access contacts firstly projecting relative to a first side face of said narrow shoulder (70A) and being received under pressure against the first connection contacts in the recess (21), and secondly being accessible in said front pluggable access (8A) and extended in said rear access (8B), said associated additional contacts (78) firstly projecting relative to a rear end edge of the second side face of said narrow shoulder (70A), which face is opposite from the first side face thereof, and received under pressure against the first ends of the second connection contacts (28) in the recess (21), and secondly extending in said rear access (8B) and coming resiliently under pressure against the second access contacts in said rear access (8B) so that they are separated when said second male plug (80) is plugged into said front access (8A).

15. A device according to claim 14, characterized in that said matching female socket (7) includes a spacer (71) in said rear access (8B), which spacer forms an end-of-stroke abutment for said second plug (80) plugged into said front access (8A).

16. A device according to any one of claims 1 to 15, characterized in that said equipment support (4) is mounted on a base (1) that is part of said housing (1-2) and that forms a rear wall of said housing.

17. A device according to claim 16, characterized in that said equipment support (4) and said base (1) are provided with complementary means (18, 42, 43) for removably retaining said equipment support on said base.

18. A device according to claim 1 or 17, characterized in that, on at least one of their facing faces, said equipment support (4) and said base (1) are provided with ribs (40A) for keeping said facing faces apart, which ribs correspond to cutouts (11B) in said housing (1-2), so as to create a layer of air between the base (1) and said equipment support (4).

19. A device according to any one of claims 16 to 18, characterized in that said base (1) is provided with a set of through holes (12A) so that it can be screwed to a wall, and with sets of lugs (13) having end fastening hooks (13A), which lugs project relative to the rear face of the base, which face is opposite from the face that faces said equipment support (4), so that the base can also be fixed on a rail.

20. A termination device according to any one of claims 1 to 19, receiving a plurality of input lines, said device being characterized in that it includes a series of female connectors (22) aligned with and individually assigned to the various input lines, said input lines being received on one of the side portions defined on said equipment support (4) by the series of female connectors, and being connected to output lines received on the other one of the side portions of the equipment support.
